# EUROPÄISCHE PATENTSCHRIFT

(11) **EP 1 250 493 B1**
(45) Veröffentlichungstag und Bekanntmachung des Hinweises auf die Patenterteilung: **26.05.2004**
(21) Anmeldenummer: 01903670.6
(22) Anmeldetag: 23.01.2001
(51) Int. Cl.: E01C 19/35, F02B 77/08, F02D 17/00

(54) **HANDGEFÜHRTES ARBEITSGERÄT MIT AUTOMATISCHER DREHZAHLEINSTELLUNG**
MANUALLY OPERATED WORKING DEVICE HAVING A SPEED THAT IS ADJUSTED AUTOMATICALLY
APPAREIL DE TRAVAIL GUIDE MANUELLEMENT A REGLAGE AUTOMATIQUE DE LA VITESSE DE ROTATION

(30) Priorität: 27.01.2000 DE 10003486
(43) Veröffentlichungstag der Anmeldung: 23.10.2002
(73) Patentinhaber: Wacker Construction Equipment AG, 80809 München (DE)
(72) Erfinder: STEFFEN, Michael, D-82131 Stockdorf (DE)
(74) Vertreter: Hoffmann, Jörg Peter, Dr. Ing.
(86) Internationale Anmeldenummer: PCT/EP2001/000712
(87) Internationale Veröffentlichungsnummer: WO 2001/055510

(56) Entgegenhaltungen:
- EP-A- 0 701 917
- WO-A-96/18067
- DE-A- 4 344 187
- DE-A- 19 834 443
- FR-A- 2 496 172
- US-A- 4 156 575
- US-A- 5 917 165

## Beschreibung

Die Erfindung betrifft ein handgeführtes Arbeitsgerät.

Ein derartiges Arbeitsgerät, wie z. B. ein Vibrationsstampfer zur Bodenverdichtung oder ein Schlaghammer, weist zum Antrieb einen Benzinmotor, gelegentlich aber auch einen Diesel- oder Elektromotor auf. Der Motor wird - soweit kein Elektrostarter vorgesehen ist - üblicherweise durch Betätigen des Zugseils eines Reversierstarters gestartet. Dazu hält der Bediener z. B. den Stampfer mit einer Hand fest, während er mit der anderen Hand an dem Zugseil zieht. Da zum Starten der Gashebel des Motors meist auf Vollgasstellung gestellt werden muß. läuft der Motor sofort auf eine hohe Drehzahl, die oftmals sogar oberhalb der Betriebsdrehzahl liegt. Dadurch wird eine den Motor mit dem Stampfsystem koppelnde Fliehkraftkupplung geschlossen, wodurch das Stampfsystem in Betrieb gesetzt wird. Dies führt dazu, daß der Stampfer starke Stampfbewegungen ausführt und für den Bediener, der den Stampfer zu diesem Zeitpunkt nur mit einer Hand hält, kaum beherrschbar ist. Erschwert wird die Bedienung noch dadurch, daß beim Starten eine üblicherweise am Vergaser vorhandene Chokeklappe geschlossen ist, die zum Beenden des Startvorgangs wieder geöffnet werden muß. Dazu muß der Bediener versuchen, den an einer anderen Stelle als das Zugseil des Reversierstarters angeordneten Chokehebel zu erreichen und zu betätigen.

Aus der WO96/18067 A ist ein handgeführter Rasenmäher mit einem Motor und einem Führungshandgriff mit einer Sensoreinrichtung zum Detektieren der Hände eines Bedieners am Führungshandgriff und Erzeugen eines entsprechenden Handgriffsignals bekannt. Eine Sicherheitssteuerung wertet das Handgriffsignal aus und stoppt den Motor, wenn das Handgriffsignal fehlt. Nur bei vorhandenem Handgriffsignal lässt sich der Motor starten.

Aus der FR-A-2 496 172 ist eine Sicherheitssteuerung für ein Arbeitsgerät mit einem Motor bekannt. Es sind mehrere Sensoren vorgesehen, von denen wenigstens einer betätigt werden muss, damit die Drehzahl des Motors von einer Leerlaufdrehzahl auf eine Maximaldrehzahl erhöht werden kann. Wenn keiner der Sensoren betätigt wird, bleibt die Motordrehzahl auf die Leerlaufdrehzahl begrenzt, auch wenn ein Gashebel durch den Bediener betätigt wird. Die Vorrichtung erlaubt einen Betrieb des Motors, bei dem der Bediener die Motordrehzahl nicht manuell vermindern muss, wenn er sich von dem Arbeitsgerät entfernt.

In der nachveröffentlichten DE 198 34 443 wird eine Vorrichtung zum Steuern der Drehzahl eines Verbrennungmotors in einem an einem Haltegriff führbaren Arbeitsgerät vorgeschlagen, bei der eine Erkennungseinrichtung eine Sensorik an dem Haltegriff aufweist, mit der automatisch erkennbar ist, ob das Arbeitsgerät ordnungsgemäß geführt wird. Wenn eine nicht ordnungsgemäße Führung festgestellt wird, läßt die Erkennungseinrichtung lediglich eine Einstellung der Motordrehzahl auf eine Sicherheitsdrehzahl unterhalb einer Betriebszahl des Verbrennungsmotors zu. Die Sicherheitsdrehzahl liegt dabei unterhalb einer Einschaltdrehzahl, bei der z. B. eine Fliehkraftkupplung eines Stampfers einkuppelt.

Der in der DE 198 34 443 beschriebene Grundgedanke soll durch die vorliegende Erfindung weiterentwickelt werden. Der Erfindung liegt daher die Aufgabe zugrunde, ein handgeführtes Arbeitsgerät anzugeben, bei dem gefährliche Arbeitszustände durch unkontrollierte Motordrehzahlerhöhungen vermieden werden und das eine komfortable Bedienung ermöglicht.

Die Aufgabe wird erfindungsgemäß durch handgeführte Arbeitsgeräte gelöst, die in den nebengeordneten Patentansprüchen 1 und 2 definiert sind. Vorteilhafte Weiterentwicklungen der Erfindung sind den abhängigen Ansprüchen zu entnehmen.

Bei der ersten Ausführungsform der Erfindung gemäß Patentanspruch 1 ist in einem Führungshandgriff des Arbeitsgeräts eine Sensoreinrichtung zum Detektieren der Hände eines Bedieners und Erzeugen eines entsprechenden Handgriffsignals vorgesehen. Weiterhin ist eine Sicherheitssteuerung zum Auswerten des Handgriffsignals der Sensoreinrichtung, Erkennen eines Startvorgangs des Motors und Ansteuern einer Drehzahleinstelleinrichtung vorgesehen, wobei die Drehzahleinstellung nach folgenden Regeln erfolgt: Beim Starten des Motors wird ein Drehzahlanstieg nur bis zu einer Sicherheitsdrehzahl unterhalb der Betriebsdrehzahl zugelassen. Nach Ablauf einer durch die Sicherheitssteuerung erfaßten Zeitspanne wird eine Drehzahlerhöhung bis auf die Betriebsdrehzahl zugelassen, d. h., daß die vorherige Drehzahlbegrenzung aufgehoben wird. Bei Fehlen des Handgriffsignals, z. B. wenn der Bediener den Führungshandgriff losläßt, erfolgt sofort eine Begrenzung der Motordrehzahl auf die Sicherheitsdrehzahl.

Die zweite Ausführungsform der Erfindung gemäß Patentanspruch 2 basiert grundsätzlich auf dem gleichen Prinzip wie die erste Ausführungsform, wobei die Sensoreinrichtung am Führungshandgriff allerdings wenigstens zwei Sensorelemente aufweist, die jeweils einer Hand des Bedieners zugeordnet sind und bei Detektion der zugehörigen Hand jeweils ein Sensorsignal erzeugen. In einer Sicherheitssteuerung werden die Sensorsignale ausgewertet, ein Startvorgang des Motors erkannt und eine Drehzahleinstelleinrichtung des Motors angesteuert, wobei die für die Ansteuerung maßgeblichen Regeln gegenüber der ersten Ausführungsform etwas modifiziert sind: Beim Starten des Motors wird ebenfalls ein Drehzahlanstieg nur bis zur Sicherheitsdrehzahl zugelassen. Eine Drehzahlerhöhung über die Sicherheitsdrehzahl hinaus ist nur bei Vorliegen von beiden Sensorsignalen möglich, also wenn der Bediener den Führungshandgriff mit beiden Händen hält. Bei Vorliegen von nur einem Sensorsignal erfolgt keine Beeinflussung der aktuellen Drehzahl, d. h., daß die vorher eingestellte Drehzahl gehalten wird. Dreht der Motor folglich noch mit Sicherheitsdrehzahl, kann eine Drehzahlerhöhung auf Betriebsdrehzahl nur erfolgen, wenn der Bediener den Führungshandgriff mit beiden Händen hält. Anderenfalls wird die Sicherheitsdrehzahl gehalten. Befindet sich jedoch der Motor bereits auf Betriebsdrehzahl, wird diese auch dann gehalten, wenn der Bediener eine Hand vom Führungshandgriff entfernt und das Arbeitsgerät lediglich mit der anderen Hand führt. Bei Fehlen von beiden Sensorsignalen wird die Drehzahl auf Sicherheitsdrehzahl begrenzt.

Beiden Ausführungsformen der Erfindung gemeinsam ist es, daß das Halten des Führungshandgriffs durch die Hände des Bedieners automatisch erkannt wird, ohne daß der Bediener z. B. durch Betätigen eines zusätzlichen Sicherheits- oder Totmann-Bügels selbst aktiv werden muß. Er hat lediglich den Führungshandgriff in gewohnter Weise zu umfassen. In Abhängigkeit von den automatisch erkannten Haltezuständen wird die Motordrehzahl beeinflußt, ohne daß der Bediener den Gasbedienhebel des Motors betätigen muß.

Als Sensorelemente eignen sich drucksensitive, optische, kapazitive oder Ultraschall-Sensoren.

Bei einer besonders vorteilhaften Weiterentwicklung der Erfindung ist der Motor durch die Sicherheitssteuerung ausschaltbar, wenn ein durch ein Ausschaltzeitglied erfaßbarer vorbestimmter Zeitraum abgelaufen ist. Das Ausschaltzeitglied wird bei Fehlen von beiden Sensorsignalen getriggert. In der Praxis bedeutet das, daß sich das Arbeitsgerät selbst abschaltet, wenn der Bediener über den vorbestimmten Zeitraum seine Hände nicht am Führungshandgriff hat. Somit muß der Bediener nicht für ein Ausschalten des Arbeitsgerätes Sorge tragen, und ein unnötiger und umweltschädlicher Leerlauf des Arbeitsgeräts wird vermieden.

Bei einer weiteren vorteilhaften Ausgestaltung der Erfindung ist die Drehzahleinstelleinrichtung eine Zündeinrichtung des Motors, die wenigstens zwei Kennfelder aufweist. Ein erstes Kennfeld ist dabei für den Normalbetrieb des Motors vorgesehen, bei dem die Motordrehzahl einer Stellung eines Gasbedienhebels entspricht. Bei dem zweiten Kennfeld gilt in einem unteren Drehzahlbereich das gleiche, wobei jedoch die Motordrehzahl auf die Sicherheitsdrehzahl begrenzt ist. Ein Überschreiten der Sicherheitsdrehzahl ist ausgeschlossen. Die Sicherheitssteuerung steuert dann die Zündeinrichtung durch Umschalten zwischen den beiden Kennfeldern an.

Diese und weitere Vorteile und Merkmale der Erfindung werden nachfolgend anhand eines Beispiels unter Zuhilfenahme der begleitenden Figuren näher erläutert. Es zeigen
- **Fig. 1**: schematisch den Aufbau der erfindungsgemäßen Schaltung in einem Arbeitsgerät gemäß der zweiten Ausführungsform der Erfindung: und
- **Fig. 2**: ein Flußdiagramm mit den Regeln der Sicherheitssteuerung für die zweite Ausführungsform der Erfindung.

Die oben genannte erste Ausführungsform der Erfindung stellt eine technisch einfachere Variante dar. Ihre Beschreibung wird zu einem späteren Zeitpunkt anhand eines Vergleichs mit der zweiten Ausführungsform nachgeholt. Daher wird zunächst die zweite Ausführungsform der Erfindung anhand der schematischen Darstellung in Fig. 1 am Beispiel eines Vibrationsstampfers zur Bodenverdichtung erläutert.

Der nicht dargestellte Stampfer wird an einem beispielsweise bügelförmigen Führungshandgriff 1 vom Bediener mit beiden Händen gehalten und geführt. Der Führungshandgriff 1 ist in einen linken Griffbereich 2 für die linke Hand und in einen rechten Griffbereich 3 für die rechte Hand aufgeteilt. In den beiden Griffbereichen 2, 3 ist jeweils wenigstens ein Sensorelement vorgesehen, das das Vorhandensein der zugehörigen Hand detektiert. Als Sensorelemente eignen sich insbesondere drucksensitive und optische Sensoren, wobei auch kapazitive oder Ultraschall-Sensoren möglich sind. Ein drucksensitiver Sensor detektiert die Hand des Bedieners dann, wenn sie wenigstens am Führungshandgriff 1 anliegt. Durch geeignete Anordnung, z. B. auch von mehreren Sensoren ist es möglich, zuverlässig zu erkennen, daß die Hand nicht nur am Führungshandgriff 1 anliegt, sondern diesen auch mit einiger Kraft umfaßt und somit sicher hält.

Optische Sensoren, z. B. Photozellen oder andere lichtempfindliche Elemente, dagegen können auch derart eingesetzt werden, daß bereits eine Annäherung der Hand des Bedieners erfaßt wird. Für bestimmte Einsatzzwecke kann dies zweckmäßiger sein.

Jeder der Sensoren erzeugt ein Sensorsignal, das über Leitungen 4, 5 zu einer Sicherheitssteuerung 6 geführt wird.

Je nach Anwendungsfall bzw. Arbeitsgerät können auch mehr als zwei Sensorelemente, gegebenenfalls in mehr als zwei Griffbereichen bzw. -zonen des Führungshandgriffs 1 vorgesehen werden. Die Anzahl der sinnvollerweise anzuwendenden Sensorelemente hängt auch davon ab, ob die Sensorelemente eher flächig wirken (drucksensitive Sensoren) oder punktuell (Photozellen).

Die Sicherheitssteuerung 6 wertet die Sensorsignale der Sensorelemente aus. Darüber hinaus ist sie in der Lage, den Startvorgang des Motors zu erkennen. Dazu kann ein zusätzlicher, in Fig. 1 nicht gezeigter Sensor vorgesehen werden, der einen Drehzahlanstieg des Motors von Null an erfaßt. Alternativ dazu kann auch eine Zündeinrichtung 7 des Motors überwacht werden, die ebenfalls aufgrund der Zündzeitpunkte Rückschlüsse auf die Motordrehzahl erlaubt. Auch das Bereitstellen von Energie in der Zündeinrichtung 7 ist ein Hinweis darauf, daß der Motor gestartet worden ist.

Die Sicherheitssteuerung 6 steuert die als Drehzahleinstelleinrichtung dienende Zündeinrichtung 7 entsprechend vorgegebener Regeln an, die weiter unten näher erläutert werden.

Die Zündeinrichtung 7 ist bei dem beschriebenen Beispiel eine allgemein bekannte Magnet-Hochspannungs-Kondensator-Zündung (MHKZ), die statisch am Motorgehäuse befestigt ist und von einem in einem nicht dargestellten Lüfterrad des Motors eingegossenen zweipoligen Magneten 8 erregt wird. Aus der dadurch gewonnenen Energie und den Informationen über die Periode des Motors ermittelt die Zündeinrichtung 7 den Zündzeitpunkt des Motors, welcher in einem Kennfeld abgelegt ist, das zu jeder Last des Motors den optimalen Zündwinkel festlegt, und erzeugt an einer Zündkerze 9 einen Zündfunken. Bei Überschreiten der optimalen Motor-Drehzahl verschiebt die Zündeinrichtung 7 entsprechend dem Kennfeld den Zündzeitpunkt, wodurch eine weitere Drehzahlzunahme unterbleibt. Steigt die Motordrehzahl - z. B. aufgrund nachlassender Last - trotzdem weiter an, tastet die Zündeinrichtung 7 zusätzlich zur Späteinstellung Zündimpulse aus, bis der Motor wieder im angestrebten Drehzahlbereich arbeitet.

Bei dem erfindungsgemäßen Stampfer ist zusätzlich zu dem normalen Zündwinkel-Kennfeld ein zweites Regelkennfeld abgelegt, das bei entsprechender Ansteuerung durch die Sicherheitssteuerung 6 über eine Steuerleitung 10 aktiviert wird und den Motor durch eine Vorverlegung des Regelendes auf eine Drehzahl unterhalb der Betriebsdrehzahl begrenzt. Diese Drehzahlbegrenzung erfolgt unabhängig von der Stellung eines Gasbedienhebels, mit dem der Bediener in üblicher Weise die Drehzahl beeinflussen kann.

Wie bereits in Zusammenhang mit dem Stand der Technik beschrieben, ist der Vibrationsstampfer meist mit einer Fliehkraftkupplung ausgestattet, für deren Einschalten eine bestimmte Schaltdrehzahl erforderlich ist. Die für den Betrieb des Stampfers übliche Betriebsdrehzahl von typischerweise 4500 min⁻¹ liegt oberhalb der Schaltdrehzahl, während eine Leerlaufdrehzahl (z. B. 3000 min⁻¹) unterhalb der Schaltdrehzahl liegt. Die Leerlaufdrehzahl wird als Sicherheitsdrehzahl bezeichnet, weil keine eventuell den Bediener oder andere Personen gefährdende Stampfbewegung erfolgt, und sich das Gerät somit in Ruhe befindet, wenn man von dem im Leerlauf drehenden Motor absieht.

Die durch die Magneterregung erzeugte Energie in der Zündeinrichtung 7 reicht aus, um auch die Sicherheitssteuerung 6 mit Energie zu versorgen, sobald der Motor läuft. Zu diesem Zweck ist eine Energieleitung 11 von der Zündeinrichtung 7 zur Sicherheitssteuerung 6 vorgesehen.

Während bei der beschriebenen Ausführungsform der Erfindung die Drehzahlbegrenzung durch die Sicherheitssteuerung 6 mittels Umschalten der in der Zündeinrichtung 7 abgelegten Kennfelder erfolgt, ist es bei einer Variante der Erfindung möglich, die Drehzahlbeeinflussung mittels eines Servos vorzunehmen, der mit dem Gasbedienhebel gekoppelt ist. Bei einer anderen Variante der Erfindung kann die Stellung der Drossel im Vergaser zur Drehzahlbeeinflussung verändert werden.

Die Sicherheitssteuerung 6 ist in der Lage, die Zündeinrichtung 7 über eine Abschaltleitung 12 auszuschalten, so daß der Motor unmittelbar stehen bleibt. Dies kann z. B. dann zweckmäßig sein, wenn die Sicherheitssteuerung 6 über einen längeren Zeitraum (z. B. 10 s) detektiert, daß keine Hand am Führungsbügel 1 anliegt.

Nachfolgend werden die Funktion des Stampfers und die Regeln für die Drehzahlsteuerung anhand des in Fig. 2 gezeigten Flußdiagramms beschrieben.

Beim Starten (Schritt S1) hält der Bediener den Stampfer mit einer Hand am Führungshandgriff 1, während er mit der freien Hand einen in Fig. 1 nicht dargestellten Reversierstarter solange betätigt, bis der Stampfer läuft.

Die Sicherheitssteuerung erkennt den Startvorgang zum Zeitpunkt t=0 (Schritt S2) und schaltet die Zündeinrichtung auf das zweite Kennfeld mit reduzierter Drehzahl um (Schritt S3), so daß eine Drehzahlbegrenzung auf die Sicherheitsdrehzahl erfolgt. Ein Hochlaufen des Motors und damit Einschalten der Fliehkraftkupplung wird somit verhindert.

Wenn in Schritt S4 festgestellt wird, daß der Motor nicht gestartet ist oder wieder abgeschaltet worden ist, stoppt der Programmfluß. Wenn dagegen der Motor auf Sicherheitsdrehzahl läuft, wird in Schritt S5 geprüft, ob eine vorbestimmte Zeitspanne (tmax) abgelaufen ist. Die Zeit wird dazu durch ein in Schritt S2 getriggertes Ausschaltzeitglied erfaßt. Wenn die vorgegebene Zeitspanne tmax überschritten ist, wird der Stampfer abgeschaltet.

Ansonsten wird in Schritt S6 anhand der Sensorsignale geprüft, ob der Führungshandgriff 1 mit beiden Händen umfaßt wird. Ist dies nicht der Fall, bleibt der Motor auf Sicherheitsdrehzahl (Schritt S3) und die Überprüfung der abgelaufenen Zeit - ohne daß eine weitere Bedienung am Führungshandgriff 1 vorgenommen worden ist - findet in Schritt S5 erneut statt.

Beim Umfassen der beiden Griffhälften 2, 3 des Führungshandgriffs 1 schaltet die Sicherheitssteuerung 6 in Schritt S6 auf das Standard-Kennfeld um (Schritt S7), so daß der Motor auf die durch den Gasbedienhebel vorgegebene Betriebsdrehzahl hochdreht. Dadurch wird die Fliehkraftkupplung geschlossen und das Stampfsystem arbeitet wie vom Bediener gewünscht. Da der Bediener zu diesem Zeitpunkt den Stampfer mit beiden Händen hält. ist eine sichere Führung gewährleistet.

Das Ausschaltzeitglied wird in Schritt S8 erneut getriggert, so daß die zu messende Zeitspanne von neuem beginnt.

Eine Abfrage, ob der Stampfer abgeschaltet worden ist erfolgt in Schritt S9. In Schritt S 10 werden die Sensorsignale der Sensorelemente abgefragt und ausgewertet, so daß festgestellt werden kann, ob der Führungshandgriff 1 nach wie vor beidhändig gehalten wird. Ist dies der Fall, fährt die Programmschleife mit Schritt S7 mit unveränderter Motordrehzahl fort. Das Ausschaltzeitglied wird in Schritt S8 erneut getriggert.

Wenn keine beidhändige Führung in Schritt S10 festgestellt wird, wird in Schritt S11 geprüft, ob eine einhändige Führung gegeben ist, wenn nur ein Sensorsignal vorliegt. Wenn dies der Fall ist, hat das keinen Einfluß auf die Motordrehzahl (Schritt S7). Auch das Ausschaltzeitglied wird dann in Schritt S8 immer wieder neu getriggert.

Bei Loslassen beider Griffhälften, also nicht einmal Führung mit einer Hand, verzweigt das Programm von Schritt S11 zu Schritt S12, wo das Ausschaltzeitglied erneut getriggert und danach in Schritt S3 eine Umschaltung auf das zweite Kennfeld erfolgt, wodurch die Motordrehzahl durch Verstellen des Zündzeitpunktes und Weglassen der Zündimpulse bis zum Erreichen der unter der Einkuppeldrehzahl der Fliehkraftkupplung liegenden Sicherheitsdrehzahl absinkt. Eine sofortige Unterbrechung der mechanichen Verbindung zwischen Antriebsmotorwelle und Stampfsystem ist die Folge.

Wenn der Bediener jetzt den Führungshandgriff 1 mit nur einer Hand umfaßt, ändert sich die Motordrehzahl aufgrund der Entscheidung in Schritt S6 nicht. Das Regelkennfeld bleibt wegen Schritt S3 aktiv, und der Stampfer wartet mit laufendem Motor, aber ohne mechanische Aktivität des Stampfsystems.

Erst, wenn in Schritt S6 ein beidhändiges Umfassen beider Griffhälften 2, 3 erfaßt wird, nimmt der Stampfer seine Arbeit sofort wieder auf.

Wenn hingegen während der Zeitspanne tmax keine Inbetriebnahme des Stampfers durch Umfassen beider Griffhälften 2, 3 erfolgt, detektiert die Steuereinrichtung eine Arbeitspause und schaltet den Stampfer selbsttätig ab.

Es wird darauf hingewiesen, daß die vorstehende Ausführungsform zwar am Beispiel eines Benzinmotors beschrieben worden ist. Jedoch können der der Erfindung zugrundeliegende Aufbau und die zugehörigen Regeln auch bei anderen Motoren wie Diesel- oder Elektromotoren angewendet werden.

Bei der oben angesprochenen ersten Ausführungsform der Erfindung ist lediglich ein Sensor für den gesamten Führungshandgriff 1 vorgesehen, der ein als Handgriffsignal dienendes Sensorsignal erzeugt, wenn wenigstens eine Hand den Führungshandgriff 1 berührt oder umfaßt. Eine Unterscheidung, ob der Bediener den Handgriff mit einer oder mit beiden Händen hält, findet bei der ersten Ausführungsform somit nicht statt.

Beim Starten des Motors wird - wie bei der zweiten Ausführungsform - ein Drehzahlanstieg lediglich bis zur Sicherheitsdrehzahl zugelassen. Gleichzeitig wird ein Zeitglied getriggert. Nach Ablauf einer durch das Zeitglied vorgegebenen Zeitspanne (z. B. 5 s) und Vorliegen des Handgriffsignals erlaubt die Sicherheitssteuerung eine Erhöhung der Drehzahl über die Sicherheitsdrehzahl hinaus. Wenn das Handgriffsignal nicht mehr vorliegt, wird die Motordrehzahl sofort wieder auf die Sicherheitsdrehzahl begrenzt. Ein Hochdrehen des Motors ist somit nur dann möglich, wenn wenigstens eine Hand am Führungshandgriff 1 anliegt.

Auch wenn somit die erste Ausführungsform der Erfindung nicht die gleiche Bequemlichkeitsfunktionalität aufweist wie die zweite Ausführungsform, sind die sicherheitsrelevanten Merkmale realisiert.

Die Erfindung läßt sich nicht nur sehr vorteilhaft bei dem beschriebenen Vibrationsstampfer einsetzen, sondern auch bei anderen motorbetriebenen Arbeitsgeräten, wie Vibrationsplatten, -walzen, Hämmern und Motorsägen.

## Patentansprüche

1. Handgeführtes Arbeitsgerät mit
- einem Motor;
- einer Drehzahleinstelleinrichtung (7) für den Motor zum Einstellen von wenigstens einer Betriebsdrehzahl und einer Sicherheitsdrehzahl unterhalb der Betriebsdrehzahl:
- wenigstens einem Führungshandgriff (1) mit einer Sensoreinrichtung zum Delektieren der Hände eines Bedieners am Führungshandgriff und Erzeugen eines entsprechenden Handgriffsignals; und mit
- einer Sicherheitssteuerung (6) zum Auswerten des Handgriffsignals der Sensoreinrichtung, Erkennen eines Startvorgangs des Motors und Ansteuern der Drehzahleinstelleinrichtung entsprechend folgender Regeln:
+ beim Starten des Motors Drehzahlanstieg nur bis zur Sicherheitsdrehzahl und Triggern eines Zeitglieds;
+ bei Ablauf einer durch das Zeitglied vorgegebenen Zeitspanne seit dem Starten des Motors und Vorliegen des Handgriffsignals Ermöglichen einer Drehzahlerhöhung über die Sicherheitsdrehzahl hinaus;
+ bei Fehlen des Handgriffsignals Begrenzen der Drehzahl auf die Sicherheitsdrehzahl.

2. Handgeführtes Arbeitsgerät mit
- einem Motor;
- einer Drehzahleinstelleinrichtung (7) für den Motor zum Einstellen von wenigstens einer Betriebsdrehzahl und einer Sicherheitsdrehzahl unterhalb der Betriebsdrehzahl;
- wenigstens einem Führungshandgriff (1) mit einer Sensoreinrichtung zum Detektieren der Hände eines Bedieners am Führungshandgriff; wobei
- die Sensoreinrichtung wenigstens zwei jeweils einer Hand des Bedieners am Führungshandgriff zuordenbare Sensorelemente aufweist, die bei Detektion der Hand entsprechend jeweils ein Sensorsignal erzeugen;
- die Sensorsignale zu einer Sicherheitssteuerung (6) geführt werden; und wobei
- die Sicherheitssteuerung (6) zum Auswerten der Sensorsignale der Sensorelemente, Erkennen eines Startvorgangs des Motors und Ansteuern der Drehzahleinstelleinrichtung entsprechend folgender Regeln ausgebildet ist:
+ beim Starten des Motors Drehzahlanstieg nur bis zur Sicherheitsdrehzahl;
+ bei Vorliegen von beiden Sensorsignalen Ermöglichen einer Drehzahlerhöhung über die Sicherheitsdrehzahl hinaus;
+ bei Vorliegen von nur einem Sensorsignal keine Beeinflussung der aktuellen Drehzahl;
+ bei Fehlen von beiden Sensorsignalen Begrenzen der Drehzahl auf die Sicherheitsdrehzahl.

3. Arbeitsgerät nach Anspruch 2, **dadurch gekennzeichnet, daß** eines des Sensorelemente in einem linken Griffbereich (2) des Führungshandgriffs für die linke Hand des Bedieners und das andere Sensorelement in einem rechten Griffbereich (3) für die rechte Hand angeordnet ist.

4. Arbeitsgerät nach einem der Ansprüche 1 bis 3, **dadurch gekennzeichnet, daß** die Sensoreinrichtung wenigstens einen drucksensitiven, optischen, kapazitiven oder Ultraschallsensor aufweist.

5. Arbeitsgerät nach einem der Ansprüche 1 bis 4, **dadurch gekennzeichnet, daß**
- der Motor durch die Sicherheitssteuerung (6) ausschaltbar ist:
- bei Fehlen von beiden Sensorsignalen ein zu der Sicherheitssteuerung (6) gehörendes Ausschaltzeitglied triggerbar ist; und daß
- bei Ablauf eines durch das Ausschaltzeitglied erfaßbaren, vorbestimmten Zeitraums die Sicherheitssteuerung (6) den Motor ausschaltet.

6. Arbeitsgerät nach einem der Ansprüche 1 bis 5, **dadurch gekennzeichnet, daß** die Drehzahleinstelleinrichtung eine Zündeinrichtung (7) des Motors ist.

7. Arbeitsgerät nach Anspruch 6, **dadurch gekennzeichnet, daß** die Zündeinrichtung (7) wenigstens zwei Kennfelder aufweist, nämlich ein erstes Kennfeld, nach dem die Motordrehzahl einer Stellung eines Gasbedienhebels entspricht, und ein zweites Kennfeld, nach dem die Motordrehzahl einer Stellung des Gasbedienhebels entspricht, jedoch auf die Sicherheitsdrehzahl begrenzt ist, und daß die Sicherheitssteuerung (6) die Zündeinrichtung durch Umschalten zwischen den beiden Kennfeldern ansteuert.

8. Arbeitsgerät nach Anspruch 6, **dadurch gekennzeichnet, daß** die Zündeinrichtung (7) jeweils ein Kennfeld für die Betriebsdrehzahl und für die Sicherheitsdrehzahl aufweist.

9. Arbeitsgerät nach einem der Ansprüche 1 bis 8, **dadurch gekennzeichnet, daß** die Sicherheitssteuerung (6) von der Drehzahleinstelleinrichtung mit Energie versorgt wird.

10. Arbeitsgerät nach einem der Ansprüche 1 bis 9, **dadurch gekennzeichnet, daß** ein weiterer Sensor zum Ermitteln des Startvorgangs des Motors vorgesehen ist.

## Claims

1. Manually controlled work tool comprising
- a motor;
- a device (7) adjusting the rotational speed of the motor for the purposes of adjusting at least an operational rotational speed and a safety rotational speed which is lower than the operational rotational speed;
- at least one control handle (1) having a sensor device for detecting the hands of an operator on the control handle and producing a corresponding handle signal; and having
- a safety control (6) for evaluating the handle signal of the sensor device, recognising a starting procedure for the motor and controlling the rotational speed adjusting device corresponding to the following conditions:
+ upon starting of the motor, increasing the rotational speed only up to the safety rotational speed and triggering a time function element;
+ upon expiry of a period of time since the engine was started and the handle signal was provided, which time period is preset by the time function element, permitting the rotational speed to be increased above the safety rotational speed;
+ if there is no handle signal, limiting the rotational speed to the safety rotational speed.

2. Manually controlled work tool comprising
- a motor;
- a device (7) adjusting the rotational speed of the motor for the purposes of adjusting at least an operational rotational speed and a safety rotational speed which is lower than the operational rotational speed;
- at least one control handle (1) having a sensor device tor detecting the hands of an operator on the control handle; wherein
- the sensor device comprises at least two sensor elements, which can be associated with a respective hand of the operator on the control handle, which sensor elements respectively produce a corresponding sensor signal upon detection of the hand;
- the sensor signals are supplied to a safety control (6); and wherein
- the safety control (6) is formed for evaluating the sensor signals of the sensor elements, recognising a starting procedure for the motor and controlling the rotational speed adjusting device corresponding to the following conditions:
+ upon starting of the motor, increasing the rotational speed only up to the safety rotational speed;
+ in the presence of both sensor signals, permitting the rotational speed to be increased above the safety rotational speed;
+ in the presence of only one sensor signal, having no influence on the current rotational speed;
+ if there are no sensor signals, limiting the rotational speed to the safety rotational speed.

3. Work tool as claimed in Claim 2, **characterised in that** one of the sensor elements is disposed in a left gripping region (2) of the control handle for the left hand of the operator and the other sensor element is disposed in a right gripping region (3) for the right hand.

4. Work tool as claimed in any one of Claims 1 to 3, **characterised in that** the sensor device comprises at least one pressure-sensitive, optical, capacitive or ultra-sonic sensor.

5. Work tool as claimed in any one of Claims 1 to 4, **characterised in that**
- the motor can be switched off by means of the safety control (6);
- if there are no sensor signals, a switch off time function element appertaining to the safety control (6) can be triggered; and **in that**
- upon expiry of a predetermined period of time, which can be detected by the switch off time function element, the safety control (6) switches off the motor.

6. Work tool as claimed in any one of Claims 1 to 5, **characterised in that** the rotational speed adjusting device is an ignition device (7) of the motor.

7. Work tool as claimed in Claim 6, **characterised in that** the ignition device (7) comprises at least two sets of performance characteristics, i.e. a first performance characteristic, in accordance with which the motor rotational speed corresponds to a position of a gas operating lever, and a second performance characteristic, in accordance with which the motor rotational speed corresponds to a position of the gas operating lever but is limited to the safety rotational speed, and **in that** the safety control (6) controls the ignition device by switching between the two sets of performance characteristics.

8. Work tool as claimed in Claim 6, **characterised in that** the ignition device (7) comprises a performance characteristic for both the operational rotational speed and the safety rotational speed.

9. Work tool as claimed in any one of Claims 1 to 8, **characterised in that** the safety control (6) is supplied with energy by the rotational speed adjusting device.

10. Work tool as claimed in any one of Claims 1 to 9, **characterised in that** a further sensor is provided for determining the starting procedure of the motor.

## Revendications

1. Outil guidé manuellement comportant :
- un moteur;
- un dispositif de réglage de vitesse de rotation (7) pour le moteur afin de régler au moins une vitesse de rotation de fonctionnement et une vitesse de rotation de sécurité inférieure à la vitesse de rotation de fonctionnement ;
- au moins une poignée de guidage (1) avec un dispositif à capteur pour détecter les mains d'un utilisateur sur la poignée de guidage et pour produire un signal de poignée correspondant ; et comportant
- une commande de sécurité (6) pour exploiter le signal de poignée du dispositif à capteur, reconnaître un processus de démarrage du moteur et commander le dispositif de réglage de vitesse de rotation conformément aux règles suivantes :
+ au démarrage du moteur, augmentation de la vitesse de rotation seulement jusqu'à la vitesse de rotation de sécurité et déclenchement d'une minuterie ;
+ à l'expiration d'un intervalle de temps prédéfini par la minuterie depuis le démarrage du moteur et en présence du signal de poignée, autorisation d'augmentation de la vitesse de rotation au-delà de la vitesse de rotation de sécurité ;
+ en l'absence du signal de poignée, limitation de la vitesse de rotation à la vitesse de rotation de sécurité.

2. Outil guidé manuellement comportant :
- un moteur ;
- un dispositif de réglage de vitesse de rotation (7) pour le moteur afin de régler au moins une vitesse de rotation de fonctionnement et une vitesse de rotation de sécurité inférieure à la vitesse de rotation de fonctionnement ;
- au moins une poignée de guidage (1) avec un dispositif à capteur pour détecter les mains d'un utilisateur sur la poignée de guidage dans lequel
- le dispositif à capteur comporte au moins deux éléments de détection pouvant être affectés chacun à une main de l'utilisateur sur la poignée de guidage, lesquels produisent chacun un signal de capteur correspondant en cas de détection de la main ;
- les signaux des capteurs sont acheminés jusqu'à une commande de sécurité (6) ; et dans lequel
- la commande de sécurité (6) est conçue pour évaluer les signaux des éléments de détection, reconnaître un processus de démarrage du moteur et commander le dispositif de réglage de la vitesse de rotation conformément aux règles suivantes :
+ au démarrage du moteur, augmentation de la vitesse de rotation seulement jusqu'à la vitesse de rotation de sécurité ;
+ en présence des deux signaux des capteurs, autorisation d'augmentation de la vitesse de rotation au-delà de la vitesse de rotation de sécurité ;
+ en présence d'un seul signal de capteur, aucune action sur la vitesse de rotation actuelle ;
+ en l'absence des deux signaux des capteurs, limitation de la vitesse de rotation à la vitesse de rotation de sécurité.

3. Outil selon la revendication 2, **caractérisé en ce que** l'un des éléments de détection est disposé dans une zone gauche de prise (2) de la poignée de guidage pour la main gauche de l'utilisateur et l'autre élément de détection est disposé dans une zone droite de prise (3) pour la main droite.

4. Outil selon l'une des revendications 1 à 3, **caractérisé en ce que** le dispositif de détection comporte au moins un capteur réagissant à la pression, optique, capacitif ou un capteur à ultrasons.

5. Outil selon l'une des revendications 1 à 4, **caractérisé en ce que**
- le moteur peut être mis à l'arrêt par la commande de sécurité (6) ;
- en l'absence des deux signaux des capteurs, une minuterie de coupure faisant partie de la commande de sécurité (6) peut être déclenchée ; et **en ce que**
- à l'expiration d'un intervalle de temps prédéterminé, pouvant être détecté par la minuterie de coupure, la commande de sécurité (6) met le moteur à l'arrêt.

6. Outil selon l'une des revendications 1 à 5, **caractérisé en ce que** le dispositif de réglage de la vitesse de rotation est un dispositif d'allumage (7) du moteur.

7. Outil selon la revendication 6, **caractérisé en ce que** le dispositif d'allumage (7) présente au moins deux domaines caractéristiques, à savoir un premier domaine caractéristique selon lequel la vitesse de rotation du moteur correspond à une position d'un levier de commande des gaz, et un deuxième domaine caractéristique selon lequel la vitesse de rotation du moteur correspond à une position du levier de commande des gaz, mais est limitée à la vitesse de rotation de sécurité, et **en ce que** la commande de sécurité (6) commande le dispositif d'allumage par commutation entre les deux domaines caractéristiques.

8. Outil selon la revendication 6, **caractérisé en ce que** le dispositif d'allumage (7) présente un domaine caractéristique pour la vitesse de rotation de fonctionnement et un domaine caractéristique pour la vitesse de rotation de sécurité.

9. Outil selon l'une des revendications 1 à 8, **caractérisé en ce que** la commande de sécurité (6) est alimentée en énergie par le dispositif de réglage de la vitesse de rotation.

10. Outil selon l'une des revendications 1 à 9, **caractérisé en ce qu'**il est prévu un autre capteur pour déterminer le processus de démarrage du moteur.
